# EUROPÄISCHE PATENTSCHRIFT

(11) **EP 0 674 749 B1**
(45) Veröffentlichungstag und Bekanntmachung des Hinweises auf die Patenterteilung: **10.07.1996**
(21) Anmeldenummer: 94900732.2
(22) Anmeldetag: 27.11.1993
(51) Int. Cl.: F02N 11/08, H01H 51/06

(54) **EINRÜCKRELAIS FÜR ANDREHVORRICHTUNGEN**
ACTUATING RELAY FOR STARTING DEVICES
RELAIS D'ENCLENCHEMENT POUR DEMARREURS

(30) Priorität: 18.12.1992 DE 4242930
(43) Veröffentlichungstag der Anmeldung: 04.10.1995
(73) Patentinhaber: ROBERT BOSCH GMBH, 70442 Stuttgart (DE)
(72) Erfinder: MAUCH, Fritz, D-71665 Vaihingen/Enz (DE); BOEGNER, Karlheinz, D-73765 Neuhausen/Filder (DE); MAYER, Martin, D-74372 Sersheim (DE)
(86) Internationale Anmeldenummer: DE9301132
(87) Internationale Veröffentlichungsnummer: WO9415093

(56) Entgegenhaltungen:
- FR-A- 2 626 624

## Beschreibung

### Stand der Technik

Die Erfindung geht aus von einem Einrückrelais für Andrehvorrichtungen nach dem Oberbegriff des Patentanspruchs 1. Ein derartiges Einrückrelais ist bereits aus der DE-A-37 37 430 an sich bekannt.

Bei Nutzfahrzeugen, deren Andrehvorrichtung mit einem Einspurritzel versehen ist, welches über ein klauenförmiges Hebelorgan in an sich bekannter Weise durch ein Einrückrelais gemäß US-A-4 987 396 beim Einspuren in den Zahnkranz der Brennkraftmaschine über eine Geradeverzahnung verdreht wird, ist der Strombedarf für die Halte- und Einzugswicklung des Einrückrelais so groß, daß zum Schalten dieses Stromes ein zusätzliches Relais erforderlich ist. Ein solches, separat von der Anlaßvorrichtung angeordnetes Hilfsrelais zum Einschalten der Einzugs- und Haltewicklung des Einrückrelais ist beispielsweise aus der DE-A-37 37 430 bekannt. Für dieses Hilfsrelais wird ein zusätzlicher Einbauraum im Fahrzeug benötigt. Ferner sind zusätzliche Verbindungen zu diesem Hilfsrelais erforderlich, um es in der Anlaßschaltung in der Weise einzufügen, daß durch Betätigung des Anlaßschalters zunächst die Erregerwicklung des Hilfsrelais eingeschaltet wird, um nachfolgend mit dem Schließen der Relaiskontakte dieses Hilfsrelais die Wicklungen des Einrückrelais unmittelbar an die Plus-Klemme 30 der Fahrzeugbatterie anzuschließen, sodaß der Anlaßschalter nicht vom Strom des Einrückrelais durchflossen wird.

Aus der FR-A-2 626 624 ist ein Einrückrelais für Startvorrichtungen an Brennkraftmaschinen bekannt, welches ein Schaltschütz mit enthält, das den Hauptstrom für den Startermotor ein- und ausschaltet. Dieses Schaltschütz dient zur Einschaltverzögerung des Startermotors und muß daher wesentlich stärker dimensioniert werden als das Hilfsrelais zum Einschalten der Einzugs- und Haltewicklung des Einrückrelais. Für ein solches Schaltschütz wird folglich ein zusätzlicher Raum benötigt, auch wenn es mit dem Einrückrelais räumlich zusammengefaßt ist.

Mit der vorliegenden Lösung wird angestrebt, den Platzbedarf, und den Schaltungsaufwand für das Hilfsrelais zur Erzielung einer kostengünstigen Lösung möglichst gering zu halten.

### Vorteile der Erfindung

Das erfindungsgemäße Einrückrelais mit den kennzeichnenden Merkmalen des Patentanspruchs 1 hat gegenüber dem bekannten den Vorteil, daß für das Hilfsrelais kein zusätzlicher Platz im Kraftfahrzeug mehr benötigt wird, da es innerhalb des Kontaktraumes des Einrückrelais angeordnet ist und da die Einbaulänge des Einrückrelais gegenüber dem vorgenannten bekannten Einrückrelais beibehalten werden kann. Außerdem ist es durch diese Lösung möglich, das Hilfsrelais im Einrückrelais derart fest zu verschalten, daß nach außen hin wie bisher nur die zwei Anschlußbolzen der Schaltkontakte des Einrückrelais für den Hauptstromkreis der Andrehvorrichtung sowie ein Anschluß für die Leitungsverbindung zum Anlaßschalter vorhanden ist. Alle Anschlüsse befinden sich wie bisher gut zugänglich an der Stirnseite des Schalterdeckels des Einrückrelais.

Durch die in den Unteransprüchen aufgeführten Maßnahmen ergeben sich vorteilhafte Weiterbildungen und Verbesserungen der im Patentanspruch 1 angegebenen Merkmale. So ist besonders vorteilhaft, den als Schließer ausgebildeten Relaiskontakt des Hilfsrelais zum einen mit dem zum Anschluß der Kraftfahrzeugbatterie (Klemme 30) verwendeten Schaltkontakt und zum anderen mit den Wicklungen des Einrückrelais innerhalb des Kontaktraumes zu verbinden. Eine räumlich günstige Anordnung des Hilfsrelais ist dadurch möglich, daß es unterhalb der Kontaktbrücke des Hauptstromkreises auf dem Magnetkern konzentrisch um den vom Anker des Einrückrelais betätigten Schaltbolzen angeordnet ist.

### Zeichnung

Zwei Ausführungsbeispiele der Erfindung sind in der Zeichnung dargestellt und in der nachfolgenden Beschreibung näher erläutert. Es zeigen Figur 1 ein Einrückrelais mit einem erfindungsgemäß integrierten Hilfsrelais im Längsschnitt, Figur 2 einen vergrößert dargestellten Abschnitt des Relais aus Figur 1 mit dem Hilfsrelais im Längsschnitt, Figur 3 einen Querschnitt nach der Linie III-III aus Figur 1, Figur 4 eine Draufsicht des Einrückrelais aus Figur 1, Figur 5 die Anschlußschaltung des Einrückrelais nach Figur 1. Figur 6 zeigt ein weiteres Ausführungsbeispiel eines erfindungsgemäßen Einrückrelais mit integriertem Hilfsrelais in Ausschaltstellung, Figur 7 zeigt das gleiche Einrückrelais in Arbeitsstellung, Figur 8 zeigt die Draufsicht dieses Einrückrelais und Figur 9 die Anschlußschaltung.

### Beschreibung der Ausführungsbeispiele

In Figur 1 ist ein erfindungsgemäßes Einrückrelais für die Andrehvorrichtung einer Brennkraftmaschine mit 10 bezeichnet. In einem magnetisch leitenden, topfförmigen Gehäuse 11 des Einrückrelais 10 ist ein zylindrischer Anker 12 axial verschiebbar angeordnet, an dessen unterem Ende eine Schraube 13 mit einer Isolierstoffbuchse 14 eingeschraubt ist, über die der Anker in an sich bekannter Weise über ein klauenförmiges Hebelgestänge ein Ritzel der Andrehvorrichtung in einen Zahnkranz der Brennkraftmaschine einspurt bzw. aus diesem Zahnkranz ausspurt. Der Anker 12 ist mit seinem oberen Abschnitt konzentrisch von einer Einzugswicklung 15 und einer Haltewicklung 16 umgeben, die im Gehäuse 11 auf einem Spulenkörper 17 sitzen. Oberhalb des Spulenkörpers 17 ist ein Magnetkern 18 in das Relaisgehäuse 11 eingesetzt, der über eine Federplatte zusammen mit einem Schalterdeckel 19 des Einrückrelais 10 vom oberen Gehäuserand lla am Gehäuse 11 festgebördelt ist. In einer zentralen Bohrung des Magnetkerns 18 wird ein Schaltbolzen 20 mit einer darauf angeordneten Distanzbuchse 21 geführt, wobei der Kopf 20a des Schaltbolzens 20 in ein zentrisches Sackloch 22 des Ankers 12 eintaucht. Der Kopf 20a des Schaltbolzens wird dabei einerseits durch eine im Sackloch 22 eingesetzte Druckfeder 23 an seiner Unterseite beaufschlagt und andererseits durch eine weitere, zwischen dem Anker 12 und dem Kopf des Schaltbolzens 20 eingesetzte Schraubendruckfeder 24 in der dargestellten Ruhelage gehalten. Das obere Ende des Schaltbolzens 20 ragt oberhalb des Ankers 12 in einen Kontaktraum 25 des Schalterdeckels 19. Der obere Abschnitt des Schaltbolzens 20 trägt eine Isolierstoffbuchse 26 mit einer darauf vorn aufgesetzten Kontaktbrücke 27. Die Kontaktbrücke 27 liegt auf einer Ringschulter 28 der im unteren Abschnitt konzentrisch erweiterten Isolierstoffbuchse 26 auf. In dem dadurch zwischen Schaltbolzen 20 und Isolierstoffbuchse 26 gebildeten Ringspalt ist eine weitere Schraubendruckfeder als Kontaktdruckfeder 29 eingesetzt, die sich einerseits gegen die Distanzbuchse 21 und andererseits gegen die Ringschulter 28 der Isolierstoffbuchse 26 abstützt. Durch eine am oberen Ende des Schaltbolzens 20 aufgeschraubte Mutter 30 sind Isolierstoffbuchse 26 und Kontaktbrücke 27 elektrisch isoliert am Schaltbolzen 20 gesichert. Die Kontaktbrücke 27 wirkt mit zwei Schaltkontakten des Einrückrelais zusammen, die als Kontaktschrauben 31, 32 in die Stirnseite des Schalterdeckels 19 mit Abstand voneinander in bekannter Weise eingesetzt sind.

Unterhalb der Kontaktbrücke 27 ist auf dem Magnetkern 18 ein Hilfsrelais 33 angeordnet, dessen Relaiskontakte die Wicklungen 15 und 16 des Einrückrelais 10 einschaltet. Das Hilfsrelais 33 ist konzentrisch um den vom Anker 12 zu betätigenden Schaltbolzen 20 angeordnet.

Die Figuren 2 und 3 zeigen in vergrößerter Darstellung die Anordnung und Ausbildung des Hilfrelais 33 im Kontaktraum 25 des Einzugsrelais 10. Danach ist das Hilfsrelais 33 mit seiner Relaiswicklung 34 auf eine Magnetkernhülse 35 aufgeschoben, die konzentrisch um den erweiterten Absatz der Isolierstoffbuchse 26 am Ende des Schaltbolzens 20 befestigt ist. Die Magnetkernhülse 35 ist dabei in einem entsprechenden Loch im Joch eines U-förmigen Magnetbügels 37 befestigt, der die Relaiswicklung 34 umfaßt. Auf dem einen Schenkelende 38 des Magnetbügels 37 ist ein Klappanker 39 gelagert, an dessen überstehenden Ende eine am Magnetbügel 37 eingehängte Rückstellfeder 40 angreift. Das freie Ende des Klappankers 39 trägt eine Kontaktfeder 41, an deren freien Ende zwei nebeneinander angeordnete Kontakte 42 mit einer Stromschiene 43 zur Bildung einer Kontaktbrücke 44 festgenietet sind. Diese Kontaktbrücke 44 wirkt mit zwei darunter mit Abstand angeordneten feststehenden Relaiskontakten 45, 46 zusammen. Auf der den Kontaktraum 25 begrenzenden Stirnseite des Magnetkerns 18 ist eine Isolierplatte 47 mittels zweier Schrauben 48 festgeschraubt, auf welcher der Magnetbügel 37 mit der Magnetkernhülse 35 und die Relaiswicklung 34 mit ihrem Wicklungsträger 49 befestigt ist, in dem mehrere an der Unterseite des Wicklungsträgers 49 angeformte Nietzapfen 50 in entsprechende Durchbrüche des Magnetbügels 37 und der Isolierplatte 47 festgenietet sind. Mit einer am Magnetbügel 37 eingehängten Drahtspange 51 wird der Klappanker 39 in seiner dargestellten Ruhelage gehalten. Die Isolierplatte 47 trägt ferner die beiden feststehenden Relaiskontakte 45 und 46 im Bereich zweier auf der Isolierplatte 47 aufkaschierter Leiterbahnen 52 und 53. Dabei können im Bedarfsfall die Leiterbahnen 52 und 53 auch durch Stromschienen ersetzt werden, welche dann zweckmäßigerweise mit dem zugehörigen Relaiskontakt 45 und 46 einstückig ausgebildet auf der Isolierplatte 47 befestigt werden.

Ein Ende 34a der Relaiswicklung 34 des Hilfsrelais 33 ist mit dem massepotientialführenden Magnetkern 18 des Einrückrelais 10 elektrisch verbunden, indem dieses Ende an eine Anschlußlasche 54 angelötet oder geschweißt ist, die mit der Schraube 48 zur Befestigung der Isolierplatte 47 am Magnetkern 18 im Kontaktraum 25 festgeschraubt ist. Das andere Ende 34b der Relaiswicklung 34 ist auf einem Anschlußbereich 55 der Isolierplatte 47 angelötet, auf den ein zum Schalterdeckel 19 führender Anschlußleiter 56 festgelötet wird. In der Draufsicht des Schalterdeckels 19 gemäß Figur 4 ist erkennbar, daß oberhalb und unterhalb der beiden Kontaktbolzen 31 und 32 jeweils Hohlniete 57 in entsprechende Bohrungen des Schalterdeckels 19 eingenietet sind, durch welche Anschlußleiter aus dem Kontaktraum 25 nach außen geführt und dort mit Anschlußteilen verlötet werden. So ist der Anschluleiter 56 für den Anschluß der Relaiswicklung 34 des Hilfsrelais 33 außen am Schalterdeckel 19 mit einer Anschlußlasche 58 verlötet, die mit einer Anschlußschraube 59 als Klemme 50 zum Anschluß der vom Anlaßschalter der Brennkraftmaschine kommenden Steuerleitung zu verbinden ist.

Die als Schließer arbeitenden Relaiskontakte 45 und 46 werden jeweils über eine der Leiterbahnen 52 und 53 der Isolierplatte 47 angeschlossen. Der eine feststehende Relaiskontakt 45 wird dabei über die Leiterbahn 52 mit einem Anschlußleiter 60 und dieser mit einer Anschlußlasche 61 kontaktiert, die am Kontaktbolzen 31 im Hauptanlaßstromkreis festgeschraubt ist, der als Klemme 30 mit dem Pluspol der Kraftfahrzeugbatterie verbunden wird. Der andere Relaiskontakt 46 wird über die Leiterbahn 53 innerhalb des Kontaktraumes 25 mit einem Ende 15a der Einzugswicklung 15 und einem Ende 16a der Haltewicklung 16 verbunden, die durch eine entsprechende Ausnehmung 62 des Magnetkerns 18 zur Leiterbahn 53 geführt und dort angelötet werden. Das andere Ende 15b der Einzugswicklung 15 wird ebenfalls durch den Kontaktraum 25 und einem der Niete 57 hindurch an eine Anschlußlasche 62 angelötet, die mit dem zweiten Kontaktbolzen 32 außen am Schalterdeckel 19 verschraubt ist, an dem die zum Andrehmotor führende Verbindung (Klemme 45) angeschraubt wird. Der andere Anschluß 16b der Haltewicklung 16 wird dagegen unmittelbar an dem auf Massepotential liegenden Magnetkern 18 festgeschweißt.

Figur 5 zeigt die elektrische Schaltung der gesamten Andrehvorrichtung 63 mit dem Andrehmotor 64 und dem Einrückrelais 10. Daraus ist erkennbar, daß das im Einrückrelais 10 integrierte Hilfsrelais 33 beim Anlegen einer Spannung an Klemme 50 erregt wird und die Relaiskontakte 45, 46 über die Kontaktbrücke 44 geschlossen werden. Damit gelangt die Batteriespannung von Klemme 30 über das Hilfsrelais 33 zur Einzugswicklung 15 und Haltewicklung 16, wobei die Haltewicklung 16 unmittelbar gegen Masse geschaltet ist und die Einzugswicklung 15 über den Andrehmotor 64 auf Masse liegt. Das Einrückrelais 10 wird nun eingeschaltet, indem die im Arbeitsluftspalt 65 zwischen Magnetkern 18 und Anker 12 sich aufbauende magnetische Energie den Anker 12 gegen die Rückstellkraft der Feder 24 einzieht und damit über ein Hebelgestänge zunächst das Anlaßritzel vorschiebt. Außerdem wird während des Einziehvorgangs der Schaltbolzen 20 im letzen Hubabschnitt durch die Schraube 23 gegen die Kraft der Feder 24 hochgedrückt, sodaß sich die Kontaktbrücke 27 mit der Kraft der Kontaktdruckfeder 29 an die Schaltkontakte der Kontaktbolzen 31 und 32 anlegt und damit den Hauptstromkreis der Andrehvorrichtung 63 schließt. Das inzwischen eingspurte Ritzel wird nun vom Andrehmotor 64 angetrieben und die Brennkraftmaschine damit gestartet. Durch Schließen des Hauptstromkreises wird außerdem die zu den Kontaktbolzen 31 und 32 parallel geschaltete Einzugswicklung 15 überbrückt und damit ausgeschaltet, sodaß das Einrückrelais 10 noch durch die Haltewicklung 16 betätigt bleibt. Sobald nun der Anlaßschalter an Klemme 50 geöffnet wird, fällt das Hilfsrelais 33 wieder ab und unterbricht nunmehr auch den Stromkreis für die Haltewicklung 16. Der Anker 12 bewegt sich nun wieder in die Ausgangslage und der Hauptstromkreis der Andrehvorrichtung wird unterbrochen.

Figur 6 bis 9 zeigen ein zweites Ausführungsbeispiel der Erfindung, wobei gleiche Teile aus dem ersten Ausführungsbeispiel mit gleichen Bezugszahlen versehen sind. In Abweichung zum ersten Ausführunsbeispiel ist hier das Hilfsrelais 33 im Kontaktraum 25 des Einrückrelais 10 mit dem Wicklungsträger 49 der Relaiswicklung 34 großteils in den Magnetkern 18 eingelassen, um die Baulänge des Einrückrelais 70 so kurz wie möglich zu halten. Außerdem ist anstelle eines Klappankers eine weichmagnetische Blattfeder 71 vorgesehen, deren eines Ende mit einer Schraube 72 elektrisch isoliert am Anker 12 befestigt ist und deren anderes, freies Ende einen ersten Relaiskontakt 73 trägt, der mit einem zweiten, im Anker 12 isoliert eingesetzten Relaiskontakt 74 als Schließer zusammenwirkt. Der mittlere Abschnitt der Blattfeder 71 liegt oberhalb der Relaiswicklung 34, sodaß die Blattfeder 71 bei erregtem Hilfsrelais die Relaiskontakte 73, 74 schließt. Aus dem Schaltbild der Andrehvorrichtung der Figur 9 ist zu entnehmen, daß der feste Relaiskontakt 74 des Hilfsrelais 33 über einen Leiter 75 mit dem Kontaktbolzen 31 als Klemme 30 verbunden ist, und daß der andere Relaiskontakt 73 über die Blattfeder 71 an der Schraube 72 mit einem Ende der Einzugswicklung 15 kontaktiert ist. Die Relaiswicklung 34 ist mit dem nicht auf Masse liegenden Ende gemeinsam mit einem Ende der Haltewicklung 16 über einen weiteren Leiter 76 an eine Anschlußlasche 58 mit einer Anschlußschraube 59 auf dem Schalterdeckel 19 kontaktiert, welche die Klemme 50 bildet. Die anderen Enden der Einzugswicklung 15 und Haltewicklung 16 sind hier gegen Masse geschaltet, indem sie auf dem Massepotential führenden Anker 18 angeschweißt sind.

Bei dem Einrückrelais 70 ist vorgesehen, daß dieses in eingeschaltetem Zustand die Relaiskontakte 73 und 74 des Hilfsrelais 33 zwangsweise öffnet, um dadurch die Einzugswicklung 15 auszuschalten. Zu diesem Zweck ist im Magnetkern 18 ein in Achsrichtung des Ankers 12 verschiebbarer Stift 77 gelagert, der in den Arbeitsluftspalt 65 zwischen Magnetkern 18 und Anker 12 ragt und mit seinem Kopf 77a im Kontaktraum 25 bei abgeschaltetem Einrückrelais gemäß Figur 6 am Magnetkern 18 anliegt. Bei eingeschaltetem Einrückrelais 70 gemäß Figur 7 wird mit dem letzten Hubabschnitt des Ankers 12 der Stift 77 mit seinem Kopf 77a elektrisch isoliert gegen die Blattfeder 71 des Hilfsrelais 33 gedrückt, sodaß die Relaiskontakte 73 und 74 zwangsweise geöffnet werden.

## Patentansprüche

1. Einrückrelais (10) für Andrehvorrichtungen von Brennkraftmaschinen, bei dem ein Anker (12) durch Einschalten einer Einzugs- und einer Haltewicklung (15, 16) des Einrückrelais einerseits über ein Gestänge ein Ritzel der Andrehvorrichtung in einen Zahnkranz der Brennkraftmaschine einspurt und andererseits über eine mit Schaltkontakten (31, 32) des Einrückrelais zusammenwirkende Kontaktbrücke (27) den Hauptstromkreis eines Andrehmotors der Andrehvorrichtung einschaltet, wobei die Kontaktbrücke am Ende eines Schaltbolzens (20) angeordnet ist, der vom Anker zu betätigen ist und wobei zumindest die Einzugswicklung von Relaiskontakten (42) eines Hilfsrelais (33) einzuschalten ist, dadurch gekennzeichnet, daß das Hilfsrelais (33) in einem Kontaktraum (25) angeordnet ist, der durch einen Schalterdeckel (19) nach außen abgeschlossen ist, in den der Schaltbolzen (20) hineinragt und der durch einen Magnetkern (18) zur Einzugs- und Haltewicklung (15, 16) hin abgeschlossen ist, daß der Schaltbolzen (20) durch den Magnetkern (18) sowie durch das Hilfsrelais (33) hindurchragt, daß ein Ende (34a) der Relaiswicklung (34) des Hilfsrelais im Kontaktraum (25) mit dem Massepotential führenden Magnetkern (18) des Einrückrelais verbunden ist und daß das andere Ende (34b) der Relaiswicklung (34) an einem im Schalterdeckel (19) befestigten Anschlußteil (57, 59) kontaktiert ist.

2. Einrückrelais nach Anspruch 1 dadurch gekennzeichnet, daß das Hilfsrelais (33) mit einem seiner als Schließer ausgebildeten Relaiskontakte (43, 44; 45, 46) zum einen mit dem zum Anschluß (Klemme 30) einer Kraftfahrzeugbatterie verwendetem Schaltkontakt (31) und zum anderen im Kontaktraum (25) mit der Einzugswicklung (15) verbunden ist.

3. Einrückrelais nach Anspruch 1 oder 2, dadurch gekennzeichnet, daß das Hilfsrelais (33) am Magnetkern (18) des Einrückrelais (10) fest angeordnet ist.

4. Einrückrelais nach Anspruch 3 dadurch gekennzeichnet, daß das Hilfsrelais (33) unterhalb der Kontaktbrücke (27) auf dem Magnetkern (18) konzentrisch um den vom Anker (12) des Einrückrelais (10) zu betätigenden Schaltbolzen (20) angeordnet ist.

5. Einrückrelais nach Anspruch 4 dadurch gekennzeichnet, daß die Relaiswicklung (34) des Hilfsrelais (33) mit ihrem Wicklungsträger (49) auf eine Magnetkernhülse (35) aufgeschoben ist, die konzentrisch um eine Isolierstoffbuchse (26) angeordnet ist, welche die Kontaktbrücke (27) aufnehmend am Ende des Schaltbolzens (20) befestigt ist.

6. Einrückrelais nach Anspruch 5 dadurch gekennzeichnet, daß die Magnetkernhülse (35) in einem entsprechenden Loch im Joch (36) eines die Relaiswicklung (34) aufnehmenden U-förmigen Magnetbügels (37) befestigt ist, auf dessen einem Schenkelende (38) ein Klappanker (39) mit einer Rückstellfeder (40) gelagert ist, dessen freies Ende eine Kontaktfeder (41) mit einer Kontaktbrücke (44) des Hilfsrelais (33) trägt, die mit zwei feststehenden Relaiskontakten (45, 46) zusammenwirkt.

7. Einrückrelais nach Anspruch 6 dadurch gekennzeichnet, daß der Magnetkern (18) des Einrückrelais (10) zum Kontaktraum (25) hin eine Isolierplatte (47) trägt, auf der der Magnetbügel (37) mit der Magnetkernhülse (35) und der Wicklungsträger (41) mit der Relaiswicklung (34) sowie die festen Relaiskontakte (45, 46) befestigt sind.

8. Einrückrelais nach Anspruch 7 dadurch gekennzeichnet, daß die Isolierplatte (47) mit mindestens einer Leiterbahn (52, 53) versehen ist, die einerseits mit einem Relaiskontakt (45, 46) des Hilfsrelais (33) und andererseits mit mindestens mit einem Ende (15a) der Einrückwicklung (15) verbunden ist.

9. Einrückrelais nach Anspruch 8 dadurch gekennzeichnet, daß der andere Relaiskontakt (45) des Hilfsrelais (33) mit dem Schaltkontakt (31) als Anschlußklemme (30) des Hauptstromkreises verbunden ist, indem ein Leiter (60) von der mit dem Relaiskontakt (45) kontaktierten Leiterbahnen (52) der Isolierplatte (47) ausgehend durch den Schalterdeckel (19) hindurchgeführt und außen mit einer Anschlußlasche (61) kontaktiert ist, die von außen am Schaltkontakt (31) des Einrückrelais (10) festgeschraubt ist.

10. Einrückrelais nach einem der vorherigen Ansprüche, dadurch gekennzeichnet, daß Einzugs- und Haltewicklung (15, 16) mit ihrem einen Ende (15a, 16a) im Kontaktraum (25) gemeinsam an einem Relaiskontakt (46) des Hilfsrelais (33) angschlossen sind, daß das andere Ende (15b) der Einrückwicklung (15) mit dem zum Andrehmotor (64) führenden Schaltkontakt (32) des Einrückrelais (10) und das andere Ende (16b) der Haltewicklung (16) mit dem Massepotential führenden Magnetkern (18) des Einrückrelais (10) verbunden ist.

11. Einrückrelais nach einem der vorherigen Ansprüche, dadurch gekennzeichnet, daß im Magnetkern (18) ein in Achsrichtung des Ankers (12) verschiebbarer Stift (77) gelagert ist, der in den Arbeitsluftspalt (65) zwischen Magnetkern (18) und Anker (12) ragt und bei eingezogenem Anker (12) die Relaiskontakte (45, 46) des Hilfsrelais (33) öffnet.

## Claims

1. Engaging relay (10) for starter devices of internal combustion engines, in which by switching on a pull-in winding and a holding winding (15, 16) of the engaging relay an armature (12) on the one hand engages, via a linkage, a pinion of the starter device in a gear ring of the internal combustion engine, and on the other hand switches on the main circuit of a starter motor of the starter device via a contact bridge (27) which cooperates with switching contacts (31, 32) of the engaging relay, the contact bridge being arranged at the end of a switching bolt (20) which is to be actuated by the armature and it being the case that at least the pull-in winding is to be switched on by relay contacts (42) of an auxiliary relay (33), characterized in that the auxiliary relay (33) is arranged in a contact space (25) which is closed to the outside by a switch cover (19) into which the switching bolt (20) projects and which is closed towards the pull-in and holding windings (15, 16) by a magnet core (18), in that the switching bolt (20) projects through the magnet core (18) and through the auxiliary relay (33), in that one end (34a) of the relay winding (34) of the auxiliary relay is connected in the contact space (25) to the magnet core (18), which conducts frame potential, of the engaging relay, and in that the other end (34b) of the relay winding (34) is contacted at a connecting part (57, 59) fastened in the switch cover (19).

2. Engaging relay according to Claim 1, characterized in that by means of one of its relay contacts (43, 44; 45, 46), constructed as make contacts, the auxiliary relay (33) is connected on the one hand to the switching contact (31) used for connecting (terminal 30) a motor vehicle battery, and on the other hand is connected to the pull-in winding (15) in the contact space (25).

3. Engaging relay according to Claim 1 or 2, characterized in that the auxiliary relay (33) is permanently arranged on the magnet core (18) of the engaging relay (10).

4. Engaging relay according to Claim 3, characterized in that the auxiliary relay (33) is arranged below the contact bridge (27) on the magnet core (18) in concentric fashion around the switching bolt (20) which is to be actuated by the armature (12) of the engaging relay (10).

5. Engaging relay according to Claim 4, characterized in that the relay winding (34) of the auxiliary relay (33) is pushed with its winding support (49) onto a magnet core sleeve (35) which is arranged concentrically about an insulating bushing (26) which is fastened on the end of the switching bolt (20) in a fashion accommodating the contact bridge (27).

6. Engaging relay according to Claim 5, characterized in that the magnet core sleeve (35) is fastened in a corresponding hole in the yoke (36) of a U-shaped magnet bracket (37) which accommodates the relay winding (34) and on one end (38) of the limb of which there is mounted a clapper-type armature (39) which has a resetting spring (40) and whose free end carries a contact spring (41) which has a contact bridge (44) of the auxiliary relay (33) which bridge cooperates with two fixed relay contacts (45, 46).

7. Engaging relay according to Claim 6, characterized in that the magnet core (18) of the engaging relay (10) carries towards the contact space (25) an insulating plate (47) on which the magnet bracket (37) with the magnet core sleeve (35) and the winding support (41) with the relay winding (34) as well as the fixed relay contacts (45, 46) are fastened.

8. Engaging relay according to Claim 7, characterized in that the insulating plate (47) is provided with at least one conductor track (52, 53) which is connected on the one hand to a relay contact (45, 46) of the auxiliary relay (33) and, on the other hand, to at least one end (15a) of the pull-in winding (15).

9. Engaging relay according to Claim 8, characterized in that the other relay contact (45) of the auxiliary relay (33) is connected to the switching contact (31) as terminal (30) of the main circuit, by providing that, starting from the conductor tracks (52) of the insulating plate (47) which are contacted with the relay contact (45), a conductor (60) is led through the switch cover (19) and is contacted on the outside with a terminal lug (61) which is permanently screwed from outside on the switching contact (31) of the engaging relay (10).

10. Engaging relay according to one of the preceding claims, characterized in that with their one end (15a, 16a) pull-in and holding windings (15, 16) are jointly connected in the contact space (25) to a relay contact (46) of the auxiliary relay (33), and in that the other end (15b) of the pull-in winding (15) is connected to the switching contact (32) leading to the starter motor (64), of the engaging relay (10), and the other end (16b) of the holding winding (16) is connected to the magnet core (18), which conducts frame potential, of the engaging relay (10).

11. Engaging relay according to one of the preceding claims, characterized in that there is mounted in the magnet core (18) a pin (77) which can be displaced in the axial direction of the armature (12), and projects into the working air gap (65) between the magnet core (18) and the armature (12) and opens the relay contacts (45, 46) of the auxiliary relay (33) when the armature (12) is pulled in.

## Revendications

1. Relais d'enclenchement (10) pour dispositifs de démarrage de moteurs à combustion interne , dans le cas duquel une armature (12), d'une part introduit, en branchant un enroulement d'actionnement et un enroulement de maintien (15, 16) du relais d'enclenchement au moyen d'une timonerie, un pignon du dispositif de démarrage dans une couronne dentée du moteur à combustion interne, et d'autre part branche, par l'intermédiaire d'un pont de contact (27) coopérant avec des contacts (31, 32) du relais d'enclenchement, le circuit principal d'un moteur de démarreur du dispositif de démarrage, le pont de contact étant disposé à l'extrémité d'une tige de mise en contact (20) qui doit être actionnée par l'armature, et au moins l'enroulement d'actionnement devant être branché par les contacts (42) d'un relais auxiliaire (33), relais d'enclenchement caractérisé en ce que le relais auxiliaire (33) est disposé dans une chambre de contacts (25) qui est fermée vers l'extérieur par un couvercle de contacteur (19) dans lequel pénètre la tige de mise en contact (20), et qui est fermé par un noyau magnétique (18) en direction de l'enroulement d'actionnement et de l'enroulement de maintien (15, 16), en ce que la tige de mise en contact (20) passe à travers le noyau magnétique (18) ainsi qu'à travers le relais auxiliaire (33), en ce qu'une extrémité (34a) de l'enroulement (34) du relais auxiliaire est reliée, dans la chambre de contacts (25), au noyau magnétique (18) du relais d'enclenchement qui conduit le potentiel de la masse, et en ce que l'autre extrémité (34b) de l'enroulement de relais (34) est mise en contact sur une pièce de raccordement (57, 59) fixée dans le couvercle de contacteur (19).

2. Relais d'enclenchement selon la revendication 1, caractérisé en ce que le relais auxiliaire (33) est relié par l'un de ses contacts (43, 44, 45, 46) constitués sous la forme d'un contacteur de fermeture, d'une part au contact (31) utilisé pour le raccordement (borne 30) à une batterie d'accumulateurs de véhicule à moteur, et d'autre part, dans la chambre de contacts (25), à l'enroulement d'actionnement (15).

3. Relais d'enclenchement selon la revendication 1 ou 2, caractérisé en ce que le relais auxiliaire (33) est disposé sur le noyau magnétique (18) du relais d'enclenchement (10).

4. Relais d'enclenchement selon la revendication 3, caractérisé en ce que le relais auxiliaire (33) est disposé en dessous du pont de contact (27) sur le noyau magnétique (18), de façon concentrique autour de la tige de mise en contact (20) devant être actionnée par l'armature (12) du relais d'enclenchement (10).

5. Relais d'enclenchement selon la revendication 4, caractérisé en ce que l'enroulement (34) du relais auxiliaire (33) est enfilé par son support d'enroulement (49) sur un manchon de noyau magnétique (35) disposé de façon concentrique autour d'un manchon en matière isolante (26) qui est fixé en recevant le pont de contact (27) à l'extrémité de la tige de mise en contact (20).

6. Relais d'enclenchement selon la revendication 5, caractérisé en ce que le manchon de noyau magnétique (35) est fixé dans un trou correspondant de l'arche (36) d'un étrier magnétique (37) en forme d'U recevant l'enroulement de relais (34), étrier sur l'extrémité d'une des branches duquel est montée une armature rabattable (39) avec un ressort de rappel (40), et dont l'extrémité libre porte un ressort de contact (41), avec un pont de contact (44) du relais auxiliaire (33) qui coopère avec deux contacts de relais fixes (45, 46).

7. Relais d'enclenchement selon la revendication 6, caractérisé en ce que le noyau magnétique (18) du relais d'enclenchement (10) porte, en direction de la chambre de contacts (25), une plaque isolante (47) sur laquelle sont fixés l'étrier magnétique (37) avec le manchon de noyau magnétique (35), et le support d'enroulement (41) avec l'enroulement de relais (34), ainsi que les contacts de relais fixes (45, 46).

8. Relais d'enclenchement selon la revendication 7, caractérisé en ce que la plaque isolante (47) est pourvue d'au moins une piste conductrice (52, 53) qui est reliée, d'une part à un contact (45, 46) du relais auxiliaire (33), et d'autre part à au moins une extrémité (15a) de l'enroulement d'actionnement (15).

9. Relais d'actionnement selon la revendication 8, caractérisé en ce que l'autre contact (45) du relais auxiliaire (33) est relié au contact (31) servant de borne de raccordement (30) du circuit principal, en faisant passer, à travers le couvercle de contacteur (19), un conducteur (60) partant des pistes conductrices (52) de la plaque isolante (47), mises en contact avec le contact de relais (45), et, à l'extérieur est mis en contact avec une patte de raccordement (61) vissée de l'extérieur sur le contact (31) du relais d'enclenchement (10).

10. Relais d'enclenchement selon l'une des revendications précédentes, caractérisé en ce que l'enroulement d'actionnement et l'enroulement de maintien (15, 16) sont raccordés en commun par l'une de leurs extrémités (15a, 16a) dans la chambre de contact (25), à un contact (46) du relais auxiliaire (33), en ce que l'autre extrémité (15b) de l'enroulement d'enclenchement (15) est reliée au contact (32) du relais d'enclenchement (10) qui conduit au moteur de démarrage (64), et l'autre extrémité (16b) de l'enroulement de maintien (16) est reliée au noyau magnétique (18) du relais d'enclenchement (10) qui conduit au potentiel de la masse.

11. Relais d'enclenchement selon l'une des revendications précédentes, caractérisé en ce que dans le noyau magnétique (18) est montée une tige (77) qui peut dans le sens de l'axe de l'armature (12), tige (77) qui pénètre dans l'entrefer (65) compris entre le noyau magnétique (18) et l'armature (12) et qui, quand l'armature (12) est attirée, ouvre les contacts (45, 46) du relais auxiliaire (33).
